# EUROPÄISCHE PATENTSCHRIFT

(11) **EP 4 559 829 B1**
(45) Veröffentlichungstag und Bekanntmachung des Hinweises auf die Patenterteilung: **24.06.2026**
(21) Anmeldenummer: 24210579.9
(22) Anmeldetag: 04.11.2024
(51) Int. Cl.: B65D 1/22, B65D 43/02, B65D 43/16

(54) **LEBENSMITTELBEHÄLTER UND SYSTEM AUS MEHREREN LEBENSMITTELBEHÄLTERN**
FOOD CONTAINER AND SYSTEM COMPRISING A PLURALITY OF FOOD CONTAINERS
RÉCIPIENT ALIMENTAIRE ET SYSTÈME COMPRENANT PLUSIEURS RÉCIPIENTS ALIMENTAIRES

(30) Priorität: 27.11.2023 DE 102023133094
(43) Veröffentlichungstag der Anmeldung: 28.05.2025
(73) Patentinhaber: Miele & Cie. KG, 33332 Gütersloh (DE)
(72) Erfinder: Thomas, Sebastian, 85293 Reichertshausen (DE); Koch, Daniel, 32120 Hiddenhausen (DE); Sander, Mario, 32049 Herford (DE); Stüttgen, York, 59494 Soest (DE); Volckmann-Kinzel, Nicole, 59320 Ennigerloh (DE); Lüttgenau, Simona Mareike, 48149 Münster (DE); Federhofer, Bastian, 33332 Gütersloh (DE)

(56) Entgegenhaltungen:
- EP-A1- 3 061 704
- EP-A1- 4 112 487
- GB-A- 2 515 988

## Beschreibung

Die Erfindung betrifft einen Lebensmittelbehälter und insbesondere einen Lebensmittelbehälter mit einer optisch erfassbaren Markierung sowie ein System aus mehreren Lebensmittelbehältern.

Lebensmittelbehälter sind aus dem Stand der Technik bekannt. Beispielsweise offenbart die Druckschriften EP 3 061 704 A1 und DE 10 2021 003 554 A1 sowie GB 2 515 988 A eine Verpackung für Lebensmittel mit einem Bodenteil, auf oder in das zumindest ein Lebensmittel einlegbar ist, und einem Deckelteil, das mit dem Bodenteil verbindbar ist. Das Deckelteil ist an vier lösbaren Befestigungen mit dem Bodenteil verbindbar.

Die Druckschrift DE 10 2008 050 795 A1 offenbart einen Deckel für luftdichte Behälter. Der dort offenbarte Deckel umfasst eine Mehrzahl von Verschlusslaschengriffen, die drehbar mit dem Deckelkörper verbunden sind, und vorgesehen sind, in einer in der Oberkante eines oberen Endes eines Behälterkörpers ausgebildete Verschlusskerbe einzurasten. Die Verschlusslaschengriffe sind durch Folienscharniere mit dem Deckelkörper verbunden.

Die Druckschrift DE 10 2021 203 792 A1 offenbart ein Gefäß als Träger für eine Speise, die in einem Backofen zuzubereiten ist. Das Gefäß weist einen QR-Code als optische Markierung auf. Durch Auslesen des QR-Codes kann ein der Markierung zugeordneter Steuervorgang in dem Backofen in Gang gesetzt werden. Auch in der Gastronomie ist es bekannt Geschirrteile mit einem QR-Code auszustatten, wie die Druckschrift EP 4 112 487 A1 offenbart.

Bei gestapelter Lagerung von mehreren solcher Kisten ergibt sich ein Problem, dass die Schnittstelle an dem Deckel verdeckt ist und somit nicht ausgelesen oder identifiziert werden kann.

Es besteht daher Bedarf, einen Lebensmittelbehälter zu schaffen, der die voranstehend erwähnten Probleme beseitigt.

Die Druckschrift DE 10 2017 206 552 A1 offenbart einen Behälter gemäß der Präambel des unabhängigen Anspruchs 1, auf dem an zumindest einer der Wandungen ein QR-Code angebracht ist. Dies hat jedoch den Nachteil, dass Behälter mit Gefäßteil und Deckel zusammengestellt werden können, bei dem die optisch erfassbaren Markierungen sich unterscheiden oder in einer Lagersituation dieselbe optisch erfassbare Markierung an zwei Behältern auftaucht.

Aus der Druckschrift US 2021 371 176 A1 ist es bekannt ausschließlich eine einzige Markierung an einem Behälter, nämlich an einem mehrerer Verriegelungsscharniere des Behälters vorzusehen. Die Druckschrift EP 3 061 704 A1 offenbart die Anbringung der identischer Markierungen an zwei gegenüberliegenden Verriegelungsscharnieren des Behälters.

Ein erfindungsgemäßer Lebensmittelbehälter hat einen Deckel, einen Boden und Seitenwände. An dem Lebensmittelbehälter sind mehrere optisch erfassbare Markierungen vorhanden, von denen mindestens eine bei Draufsicht auf den Deckel erfassbar ist, und mindestens eine weitere bei Sicht von einer Seite des Lebensmittelbehälters auf eine der Seitenwände erfassbar ist.

Durch das Vorsehen von weiteren optisch erfassbaren Markierungen die durch Blick auf eine der Seitenwände des Lebensmittelbehälters erfassbar sind, ist es möglich, auch in einem gestapelten Zustand mehrerer Lebensmittelbehälter jeden einzelnen optisch zu erfassen und zu identifizieren.

Der Deckel ist mittels einem Verriegelungsscharnier an dem Lebensmittelbehälter befestigbar. Der Deckel weist eine optisch erfassbare Markierung auf, und mindestens eines der Verriegelungsscharniere weist eine weitere optisch erfassbare Markierung auf.

Bei einem Verriegelungsscharnier gemäß der Erfindung handelt es sich um eine an dem Deckel vorgesehene Lasche die mittels Scharnier mit dem Deckel selbst verbunden ist. Bei auf den Lebensmittelbehälter aufgesetztem Deckel kann ein Abschnitt dieser Lasche mit einem an dem Lebensmittelbehälter vorgesehenen Gegenstück durch Formschluss oder Kraftschluss in Eingriff gebracht werden. Somit ist der Deckel fest mit dem Lebensmittelbehälter verbunden und gegen ein unbeabsichtigtes Lösen gesichert. Somit kann dann, bei verriegelter Verriegelungslasche, eine an der Verriegelungslasche angebrachte optische Markierung von der Seite her ausgelesen werden.

Der Deckel kann abnehmbar ausgeführt sein, und es kann mindestens zwei gegenüberliegenden Seitenwänden ein Verriegelungsscharnier zugeordnet sein. Dabei kann jedes der Verriegelungsscharniere eine optisch erfassbare Markierung aufweisen.

Es kann auch jeder Seitenwand ein Verriegelungsscharnier zugewiesen sein, und jedes der Verriegelungsscharniere kann eine optisch erfassbare Markierung aufweisen.

Diese Ausgestaltung hat den Vorteil, dass es überhaupt nicht auf die Ausrichtung des Behälters innerhalb des Stapels ankommt, da der Zugang zu einer beliebigen Seitenwand genügt, um die optische Markierung aus zu lesen bzw. zu identifizieren. Beispielsweise können so 2 kleinere Behälter in Querlage auf einem größeren Behälter in Längslage gestapelt sein, oder selbst einen größeren Behälter in Längslage tragen.

Ein abnehmbarer Deckel erleichtert darüber hinaus die Reinigung in einer Geschirrspülmaschine, da ein geringerer Platzbedarf erforderlich ist, um die voneinander getrennten Behälter und Deckel unterzubringen.

Der Deckel kann alternativ mittels einem festen Scharnier an einer der Seitenwände des Lebensmittelbehälters angebracht sein und zumindest an der dem Scharnier gegenüberliegenden Seite ein Verriegelungsscharnier aufweisen. Mittels dem Verriegelungsscharnier ist der Deckel in geschlossenem Zustand fixierbar. Dabei weist der Deckel eine optisch erfassbare Markierung auf und zumindest das Verriegelungsscharnier weist eine weitere optisch erfassbare Markierung auf.

Die optisch erfassbare Markierung ist in Form eines Barcodes oder zweidimensional in Form eines QR-Codes ausgebildet.

Vorteilhaft kann in dem Deckel oder in einer der Seitenwände ein Ventil zur Entlüftung des Lebensmittelbehälters vorgesehen sein.

Gemäß dieser Ausgestaltung ist es möglich, nach dem Verschließen des Behälters in dessen Inneren einen Unterdruck herzustellen, wodurch die Haltbarkeit von gelagerten Lebensmitteln verbessert wird.

Durch die erfindungsgemäße Ausgestaltung des Deckels mit den Verriegelungsscharnieren, von denen zumindest eines, bevorzugt aber alle, die optisch erfassbare Markierung aufweisen, ist es möglich, auch in einem gestapelten Zustand von mehreren Lebensmittelbehältern eine einzelne optische Markierung eindeutig zu erfassen und zu identifizieren. Dies ist insbesondere dann vorteilhaft, wenn die an dem Deckel vorhandene optische Markierung aufgrund des Darüberstapelns von anderen Behältern nicht sichtbar ist.

Während es möglich ist, auch an den Seitenwänden des Lagerbehälters selbst optische Markierungen vorzusehen, ist dies weniger bevorzugt. In diesem Fall muss nämlich darauf geachtet werden, dass der ebenfalls eine optische Markierung aufweisende Deckel dem die gleiche optische Markierung aufweisenden Lagerbehälter richtig zugeordnet wird.

Daher ist es bevorzugt, dass lediglich an dem Deckel die optischen Markierungen vorgesehen sind, da dann ein Zusammensuchen des Deckels mit dem zugeordneten Behälter nicht nötig ist, sondern jeder von der Größe her geeignete Behälter verwendet werden kann. Um die Auslesbarkeit von der Seite zu ermöglichen, ist mindestens eine der Verschlusslaschen des Verriegelungsscharniers mit der optischen Markierung versehen.

Erfindungsgemäß ist auch vorgesehen, dass mehreren Lebensmittelbehälter ein System bilden. Dabei ist die optisch erfassbare Markierung auf den Deckeln der Lebensmittelbehälter vorhanden und die Gefäßteile der Lebensmittelbehälter sind frei sind von optisch erfassbaren Markierungen. Hierdurch ist es möglich, die Deckel mit beliebigen Gefäßteilen zu verwenden und die Eindeutigkeit der Zuordnung des Lebensmittelbehälters erfolgt über die Markierung bzw. die Markierungen am Deckel. Dazu sind die Deckel in dem System zu den mehreren Gefäßteilen kompatibel. Das bedeutet, dass die mehreren Deckel austauschbar an den mehreren Gefäßteilen angeordnet werden und befestigt werden können und so aus einem Deckel und einem Gefäßteil ein Lebensmittelbehälter gebildet werden kann und ein Lebensmittelbehälter verschlossen werden kann.

Es ist in dem System möglich, dass die Gefäßteile unterschiedliche Größen aufweisen.

Weitere Vorteile der Erfindung ergeben sich aus der folgenden Beschreibung einer derzeit bevorzugten Ausführungsform, die anhand der Figuren gegeben wird. In den Figuren zeigt:
- Fig. 1: eine Längsseitenansicht eines erfindungsgemäßen Lebensmittelbehälters;
- Fig. 2: eine Breitseitenansicht des Lebensmittelbehälters;
- Fig. 3: eine Ansicht eines Lebensmittelbehälters von oben.

Eine derzeit bevorzugte Ausführungsform der Erfindung wird ausgehend von den Figuren 1 bis 3 beschrieben.

Die Fig. 1 ist eine Längsseitenansicht eines Lebensmittelbehälters 1. Der Lebensmittelbehälter 1 weist vier Seitenwände 11a, 11b, 11c und 11d sowie einem Boden 13 auf. Im Wesentlichen handelt es sich bei dem Lebensmittelbehälter 1 um einen oben offenen Quader. Die vier Seitenwände 11a, 11b, 11c und 11d sowie der Boden 13 bilden einen Gefäßteil 2 des Lebensmittelbehälters 1. Zum Verschließen des Lebensmittelbehälters 1 dient ein Deckel 3. Ein verschlossener Lebensmittelbehälter 1 wird somit aus Gefäßteil 2 und Deckel 3 gebildet.

Der Deckel 3 ist in der Fig. 3 in einer Draufsicht dargestellt. Der Deckel 3 ist im Wesentlichen rechteckig ausgebildet und vorgesehen, an Oberkanten der Seitenwände 11a, 11b, 11c und 11d des Lebensmittelbehälters 1 aufgesetzt zu werden. An den Seiten des Deckels 3 sind Laschen 31a, 31b, 31c und 31d vorgesehen, die mittels Scharnier an dem Deckel 3 angebracht sind. Zum Verschließen des Lebensmittelbehälters 1 werden die Laschen 31a, 31b, 31c und 31d aus der in der Fig. 3 gezeigten Position an die Seitenwände 11a, 11b, 11c und 11d angeklappt. Die Laschen 31a, 31b, 31c und 31d weisen Mittel auf, um mit an den Seitenwänden 11a, 11b, 11c und 11d des Lebensmittelbehälters 1 vorgesehenen Gegenstücken in formschlüssigen Eingriff zu geraten. Dadurch ist ausgeschlossen, dass die Laschen 31a, 31b, 31c, 31d unbeabsichtigt wieder in die aus der Fig. 3 ersichtliche Öffnungsposition aufklappen.

Somit ist der Lebensmittelbehälter 1 durch das Umklappen der Laschen 31a, 31b, 31c und 31d zuverlässig verschlossen.

Zur Identifizierung weist der Deckel 3 eine optische Markierung 51 auf, die auch in einem verschlossenen Zustand des Lebensmittelbehälters in der Draufsicht sichtbar ist. Darüber hinaus weisen die Laschen 31a, 31b, 31c und 31d jeweils eine gleichartige optische Markierung 53a, 53b, 53c und 53d auf. Diese optischen Markierungen an den Laschen 31a, 31b, 31c und 31d sind durch das Umklappen der Laschen 31a, 31b, 31c und 31d von jeder Seite des Lebensmittelbehälters sichtbar.

Somit ist es möglich, auch in einem Zustand, in dem der Deckel 3 des Lebensmittelbehälters 1 z.B. aufgrund eines Übereinanderstapelns mehrerer Lebensmittelbehälter nicht zugänglich ist, und somit die optische Markierung 51 auf dem Deckel 3 selbst nicht sichtbar ist, eine der optischen Markierungen 53a, 53b, 53c oder 53d zu erfassen und auszulesen. Diese befinden sich im verschlossenen Zustand des Behälters 1 nämlich aufgrund des Herunterklappens der Laschen 31a, 31b, 31c und 31d an den jeweiligen Seiten des Lebensmittelbehälters.

Gemäß der Ausführungsform handelt es sich bei den optischen Markierungen immer um denselben QR-Code. Anstelle eines QR-Code ist auch ein Barcode möglich.

Die Ausgestaltung der optischen Markierung als QR-Code ermöglicht es, den durch den QR-Code eindeutig identifizierbaren Deckel und den durch diesen verschlossenen Lebensmittelbehälter Daten betreffend den Inhalt des Lebensmittelbehälters zuzuweisen und diese zu verwalten. Bei den Daten kann es sich um die Art der Lebensmittel, um ein Ablaufdatum, um einen Nutri-Score um Hinweise zur weiteren Verarbeitung wie z.B. Rezepte usw. handeln.

## Patentansprüche

1. Lebensmittelbehälter (1) mit
einem Deckel (3) und einem Gefäßteil (2)
wobei das Gefäßteil (2) aus einem Boden (13) und Seitenwänden (11a, 11b, 11c) besteht,
wobei sich an dem Lebensmittelbehälter (1) mehrere optisch erfassbare Markierungen (51, 53a, 53b, 53c, 53d) befinden,
wobei mindestens eine der mehreren, optisch erfassbaren
Markierungen (53a, 53b, 53c, 53d) bei Sicht von einer Seite des Lebensmittelbehälters (1) auf eine der Seitenwände (11a, 11b, 11c) erfassbar ist,
wobei es sich bei der optisch erfassbaren Markierung um einen Barcode als eine eindimensionale Schnittstelle oder um einen QR-Code als eine zweidimensionale Schnittstelle handelt, wobei der Deckel (3) eine optisch erfassbare Markierung (51) aufweist, wodurch mindestens eine der mehreren, optisch erfassbaren Markierungen (51) bei Draufsicht auf den Deckel (3) erfassbar ist, **dadurch gekennzeichnet, dass** der Deckel (3) mittels einem Verriegelungsscharnier (31a, 31b, 31c, 31d) an dem Lebensmittelbehälter (1) befestigbar ist,
wobei der Deckel (3) abnehmbar ausgeführt ist und mindestens zwei gegenüberliegenden Seitenwänden (11a, 11b, 11c) jeweils ein Verriegelungsscharnier (31a, 31b, 31c, 31d) zugeordnet ist,
oder
wobei der Deckel mittels einem festen Scharnier an einer der Seitenwände des Lebensmittelbehälters angebracht ist und zumindest an der dem Scharnier gegenüberliegenden Seite ein Verriegelungsscharnier aufweist, mittels dem der Deckel in geschlossenem Zustand fixierbar ist,
wobei mindestens eines der Verriegelungsscharniere (31a, 31b, 31c, 31d) eine weitere optisch erfassbare Markierung (53a, 53b, 53c, 53d) aufweist.

2. Lebensmittelbehälter nach dem vorangehenden Anspruch, wobei
der Deckel (3) abnehmbar ausgeführt ist, und
mindestens zwei gegenüberliegenden Seitenwänden (11a, 11c) ein Verriegelungsscharnier (31a, 31c) zugeordnet ist, und jedes der Verriegelungsscharniere (31a, 31c) eine optisch erfassbare Markierung (53a, 53c) aufweist.

3. Lebensmittelbehälter nach einem der vorangehenden Ansprüche,
wobei jeder Seitenwand (11a, 11b, 11c) ein Verriegelungsscharnier (31a, 31b, 31c, 31d) zugewiesen ist und jedes der Verriegelungsscharniere (31a, 31b, 31c, 31d) eine optisch erfassbare Markierung (53a, 53b, 53c, 53d) aufweist.

4. Lebensmittelbehälter nach einem der vorangehenden Ansprüche, wobei
in dem Deckel oder einer der Seitenwände ein Ventil zur Entlüftung des Lebensmittelbehälters vorgesehen ist.

5. System bestehend aus mehreren Lebensmittelbehältern gemäß wenigstens einem der vorangehenden Ansprüche,
wobei die mehreren optisch erfassbaren Markierungen auf den Deckeln und Verriegelungsscharnieren der Lebensmittelbehälter vorhanden sind
wobei die Gefäßteile der Lebensmittelbehälter frei sind von optisch erfassbaren Markierungen,
**dadurch gekennzeichnet, dass**
die mehreren Deckel zu den mehreren Gefäßteilen kompatibel sind
und
die mehreren Deckel austauschbar an den mehreren Gefäßteilen, zum Bilden und Verschließen eines Lebensmittelbehälters eingerichtet uns ausgeführt sind.

## Claims

1. Food container (1) comprising
a lid (3) and a vessel part (2)
wherein the vessel part (2) consists of a base (13) and side walls (11a, 11b, 11c),
wherein a plurality of optically detectable markings (51, 53a, 53b, 53c, 53d) are located on the food container (1),
wherein at least one of the plurality of optically detectable markings (53a, 53b, 53c, 53d) can be detected on one of the side walls (11a, 11b, 11c) when viewed from a side of the food container (1),
wherein the optically detectable marking is a barcode as a one-dimensional interface or a QR code as a two-dimensional interface, wherein the lid (3) has an optically detectable marking (51), as a result of which at least one of the plurality of optically detectable markings (51) can be detected when the lid (3) is viewed from above, **characterized in that**
the lid (3) can be fixed to the food container (1) by means of a locking hinge (31a, 31b, 31c, 31d),
wherein the lid (3) is removable and at least two opposing side walls (11a, 11b, 11c) are each assigned a locking hinge (31a, 31b, 31c, 31d),
or
wherein the lid is attached to one of the side walls of the food container by means of a fixed hinge and has, at least on the side opposite the hinge, a locking hinge, by means of which the lid can be fixed in the closed position,
wherein at least one of the locking hinges (31a, 31b, 31c, 31d) has a further optically detectable marking (53a, 53b, 53c, 53d).

2. Food container according to the preceding claim, wherein
the lid (3) is removable, and
at least two opposing side walls (11a, 11c) are assigned a locking hinge (31a, 31c), and each of the locking hinges (31a, 31c) has an optically detectable marking (53a, 53c).

3. Food container according to either of the preceding claims,
wherein each side wall (11a, 11b, 11c) is assigned a locking hinge (31a, 31b, 31c, 31d) and each of the locking hinges (31a, 31b, 31c, 31d) has an optically detectable marking (53a, 53b, 53c, 53d).

4. Food container according to any of the preceding claims, wherein
a valve for venting the food container is provided in the lid or in one of the side walls.

5. System consisting of a plurality of food containers according to at least one of the preceding claims,
wherein the plurality of optically detectable markings are present on the lids and locking hinges of the food containers,
wherein the vessel parts of the food containers are free of optically detectable markings,
**characterised in that**
the plurality of lids are compatible with the plurality of vessel parts
and
the plurality of lids are interchangeable on the plurality of vessel parts, and are designed and constructed to form and close a food container.

## Revendications

1. Récipient pour produit alimentaire (1) comportant
un couvercle (3) et une partie formant récipient (2)
dans lequel la partie formant récipient (2) est constituée d'un fond (13) et de parois latérales (11a, 11b, 11c),
dans lequel plusieurs marquages détectables optiquement (51, 53a, 53b, 53c, 53d) se trouvent sur le récipient pour produit alimentaire (1),
dans lequel au moins l'un des marquages détectables optiquement (53a, 53b, 53c, 53d) peut être détecté sur l'une des parois latérales (11a, 11b, 11c) lorsqu'il est vu depuis un côté du récipient pour produit alimentaire (1),
dans lequel le marquage détectable optiquement est un code à barres en tant qu'interface unidimensionnelle ou un code 2D en tant qu'interface bidimensionnelle, dans lequel le couvercle (3) présente un marquage détectable optiquement (51), moyennant quoi au moins l'un des marquages détectables optiquement (51) peut être détecté lorsque le couvercle (3) est vu de dessus, **caractérisé en ce que** le couvercle (3) peut être fixé sur le récipient pour produit alimentaire (1) au moyen d'une charnière de verrouillage (31a, 31b, 31c, 31d),
dans lequel le couvercle (3) est réalisé de manière à être amovible et respectivement une charnière de verrouillage (31a, 31b, 31c, 31d) est associée à au moins deux parois latérales (11a, 11b, 11c) opposées,
ou
dans lequel le couvercle est fixé à l'une des parois latérales du récipient pour produit alimentaire au moyen d'une charnière fixe et présente, au moins sur le côté opposé à la charnière, une charnière de verrouillage au moyen de laquelle le couvercle peut être fixé à l'état fermé,
dans lequel au moins l'une des charnières de verrouillage (31a, 31b, 31c, 31d) présente un autre marquage détectable optiquement (53a, 53b, 53c, 53d).

2. Récipient pour produit alimentaire selon la revendication précédente, dans lequel
le couvercle (3) est réalisé de manière à être amovible, et
une charnière de verrouillage (31a, 31c) est associée à au moins deux parois latérales (11a, 11c) opposées, et chacune des charnières de verrouillage (31a, 31c) présente un marquage détectable optiquement (53a, 53c).

3. Récipient pour produit alimentaire selon l'une des revendications précédentes,
dans lequel une charnière de verrouillage (31a, 31b, 31c, 31d) est associée à chaque paroi latérale (11a, 11b, 11c) et chacune des charnières de verrouillage (31a, 31b, 31c, 31d) présente un marquage détectable optiquement (53a, 53b, 53c, 53d).

4. Récipient pour produit alimentaire selon l'une des revendications précédentes, dans lequel
une soupape est prévue dans le couvercle ou dans l'une des parois latérales pour évacuer l'air du récipient pour produit alimentaire.

5. Système constitué de plusieurs récipients pour produits alimentaires selon au moins l'une des revendications précédentes,
dans lequel les marquages détectables optiquement sont présents sur les couvercles et les charnières de verrouillage des récipients pour produits alimentaires
dans lequel les parties formant récipients des récipients pour produits alimentaires sont exemptes de marquages détectables optiquement,
**caractérisé en ce que**
les couvercles sont compatibles avec les parties formant récipients
et
les couvercles sont conçus et réalisés de manière à être interchangeables sur les parties formant récipients, pour former et fermer un récipient pour produit alimentaire.
